# EUROPÄISCHE PATENTSCHRIFT

(11) **EP 1 168 418 B1**
(45) Veröffentlichungstag und Bekanntmachung des Hinweises auf die Patenterteilung: **19.09.2012**
(21) Anmeldenummer: 01113703.1
(22) Anmeldetag: 02.06.2001
(51) Int. Cl.: H01K 1/24, H01K 7/00, H05B 3/04, H05B 3/44

(54) **Infrarotstrahler**
Infrared radiator
Radiateur infrarouge

(30) Priorität: 21.06.2000 DE 10029437
(43) Veröffentlichungstag der Anmeldung: 02.01.2002
(73) Patentinhaber: Heraeus Noblelight GmbH, 63450 Hanau (DE)
(72) Erfinder: Grob, Siegfried, 63477 Maintal (DE); Scherzer, Joachim, 63486 Bruchköbel (DE)
(74) Vertreter: Kühn, Hans-Christian

(56) Entgegenhaltungen:
- EP-A- 0 987 923
- DE-A1- 2 432 762
- DE-A1- 4 419 285
- DE-A1- 19 545 296
- GB-A- 864 318
- US-A- 4 598 194

## Beschreibung

Die Erfindung betrifft einen Infrarotstrahler mit einem in einem Quarzglasrohr angeordneten, Carbonfasem enthaltenden Heizelement, dessen Enden mit durch die Wand des Quarzglasrohres führenden Kontaktelementen verbunden ist. Die Erfindung bezieht sich desweiteren auf ein Verfahren zum Betreiben eines derartigen Infrarotstrahlers.

Infrarotstrahler der genannten Art sind beispielsweise aus DE 198 39 457 A1 bekannt. Sie weisen spiralförmige Heizelemente aus Carbonfasem auf. Solche Carbonfasem haben den Vorteil, dass sie schnelle Temperaturwechsel zulassen, sich also durch eine hohe Reaktionsgeschwindigkeit auszeichnen. Der bekannte Carbonstrahler weist aufgrund seiner Wendelung und der damit verbundenen großen Oberfläche eine relativ hohe Strahlungsleistung auf und ist geeignet zum Betreiben bei Temperaturen unterhalb von 1000°C. In der praktischen Ausführung sind Temperaturen des Heizelementes von max. 950°C bevorzugt. Aufgrund dieser Temperaturobergrenzen ist die erreichbare Strahlungsleistung begrenzt.

Ähnliche Infrarotstrahler sind in DE 44 19 285 A1 beschrieben. Hier wird ein Carbonband mäanderförmig aus mehreren zusammenhängenden Teilabschnitten gebildet. Aus GB 2 233 150 A sind ebenfalls Infrarotstrahler bekannt, bei denen das Heizelement als Carbonband ausgebildet ist. Aus DE-GM 1 969 200 sowie aus GB 1 261 748 und EP 163 348 A1 sind Infrarotstrahler mit metallischen Heizelementen bekannt. Diese können aufgrund einer relativ geringen Oberfläche auch nur begrenzte Strahlungsleistung erzielen. Insbesondere aus den beiden letztgenannten Druckschriften ist es bekannt, die Heizelemente so auszubilden, dass sie das sie umgebende Quarzrohr stellenweise berühren und sich dort abstützen.

Generelles Problem von Infrarotstrahler ist es, dass Quarzrohre oberhalb von etwa 1000°C, insbesondere bei Berührung, leicht rekristallisieren, so dass sie unbrauchbar werden.

Aufgabe der vorliegenden Erfindung ist es, einen verbesserten Infrarotstrahler, insbesondere mit höherer Strahlungsleistung und langer Lebensdauer bereitzustellen, sowie ein Verfahren zu dessen Betrieb anzugeben.

Die Aufgabe wird für den Infrarotstrahler dadurch gelöst, dass das Heizelement beabstandet von der Wand des Quarzglasrohres angeordnet ist und dass das Heizelement mittels Abstandshaltern zu der Achse des Quarzglasrohres zentriert ist, trotzdem die Abstandshalter Wärmebrücken darstellen. Überraschenderweise hat es sich gezeigt, dass dadurch die Temperatur des Heizelementes wesentlich erhöht werden kann, ohne dass das Quarzglasrohr rekristallisiert, da die die Rekristallisation auslösende Berührung durch das Heizelement (Kohlenstofffasern) verhindert wird. Erfindungsgemäß und vorteilhaft für das Erreichen einer hohen Strahlungsleitung, weist das Heizelement die Form eines spiralförmigen oder gewendelten Bandes auf.

Zweckmäßig ist es, dass der Innendurchmesser des Quarzglasrohres mindestens 1,5 mal so groß ist wie der Durchmesser der Spirale oder Wendel des Heizelementes. Bei einem solchen Abstand, vorzugsweise bei einem solchen Durchmesserverhältnis, vorzugsweise bei einem Verhältnis von etwa 1,7 kann die Temperatur des Heizelementes auf deutlich mehr als 1000°C erhöht werden. Bei einem Durchmesserverhältnis von etwa 2,5 kann die Temperatur des Heizelementes auf Temperaturen oberhalb 1500°C erhöht werden, so dass die Strahlungsleistung, die der 4. Potenz der absoluten Temperatur proportional ist, entsprechend steigt.

Vorteilhafter Weise sind die Abstandshalter aus Molybdän und/oder Wolfram und/oder Tantal oder einer Legierung aus mindestens zwei dieser Metalle gebildet. Es hat sich gezeigt, dass derartige Abstandshalter einerseits eine hohe thermische Stabilität aufweisen, andererseits jedoch eine Erhitzung des Quarzglasrohres bis zur Rekristallisation vermieden wird.

Insbesondere ist es von Vorteil für eine stabile Anordnung des Heizelementes, dass die Abstandshalter zumindest an ihrer dem Heizelement zugewandten Seite eine solche Ausdehnung in Längsrichtung des Heizelementes aufweisen, die größer ist als die in dieser Längsrichtung gebildeten Abstände zwischen den Windungen des Heizelementes. Dadurch wird auch bei Vibrationen ein Abrutschen der Abstandshalter in die Zwischenräume zwischen den einzelnen Windungen vermieden.

Es ist zweckmäßig, zwischen Heizelement und Abstandshaltern Keramik, insbesondere Aluminiumoxid oder Zirkondioxid anzuordnen, da dadurch die Lebensdauer des Heizelementes erhöht wird und einvorzeitiges Durchbrennen verhindert wird.

Erfindungsgemäß werden die Kontaktelemente an ihren mit dem Heizelement verbundenen Enden aus federndem Material ausgebildet, um eine zuverlässige Fixierung der Kontaktele-ausgebildet mente vor deren Verschweißen mit weiteren Kontakten zu gewährleisten. Insbesondere kann als federndes Material Molybdän verwendet werden.

Die Enden der Kontaktelemente, die mit dem Heizelement verbunden sind, werden erfindungsgemäß als diese Enden des Heizelementes umgreifende Hülsen ausgebildet, wobei die Hülsen Molybdän gebildet sein können.

Es hat sich von Vorteil erwiesen, dass zwischen den Enden des Heizelementes und den Kontaktelementen Grafit, insbesondere als Grafitpapier, angeordnet ist, um den galvanischen Kontakt zwischen den Kontaktelementen und den Carbonfasern des Heizelementes zu optimieren. Das Heizelement besteht zweckmäßigerweise im wesentlichen oder ausschließlich aus Carbonfasem.

Zwischen dem Grafit und dem Heizelement kann eine Edelmetallpaste und/oder ein auf den Enden des Heizelementes aufgebrachter metallischer Überzug angeordnet sein. Wobei der metallische Überzug aus Nickel oder einem Edelmetall gebildet und vorzugsweise galvanisch aufgebracht sein kann.

Dadurch wird die Kontaktierung weiter verbessert. Eine Verschweißung der kontaktgebenden Teile kann mittels Widerstandsschweißung oder Laserschweißung erfolgen.

Die Aufgabe wird für das Verfahren zum Betreiben eines Infrarotstrahlers dadurch gelöst, dass das Heizelement auf eine Temperatur von größer als 1000°C, vorzugsweise größer als 1500°C, erhitzt wird.

Nachfolgend wird ein Ausführungsbeispiel der Erfindung anhand einer Zeichnung näher erläutert. In der Zeichnung zeigt
- Fig. 1: einen erfindungsgemäßen gewendelten Carbonstrahler,
- Fig. 2 bis 9: verschiedene Ausführungsformen für Abstandshalter,
- Fig. 10: ein Kontaktelement,
- Fig. 11: die Anordnung eines Kontaktelementes an dem Heizelement,
- Fig. 12: die schematische Ansicht einer Kontaktierung,
- Fig. 13: einen Schnitt durch die Kontaktierung mit Schweißstelle,
- Fig. 14: eine Kontaktierung des Heizelementes und
- Fig. 15: eine schematische Schnittdarstellung der Kontaktierung.

In Fig. 1 ist ein erfindungsgemäßer Infrarotstrahler dargestellt. In einem Quarzglasrohr 1 ist als Heizelement 2 ein gewendeltes Carbonband angeordnet, das mit Abstandshaltern 3 von der Wand des Quarzglasrohres 1 beabstandet gehalten wird. An seinen Enden ist das Heizelement 2 mit Kontaktelementen 4 verbunden, wobei die Bandkontaktierung als Hülse 5 aus Molybdän ausgebildet ist. Aus der Hülse 5 führt eine Anschlußfahne 6 heraus, von der aus Kontakte 7 über Molybdändichtungsfolien 8 innerhalb des Quetschungsbereiches 9 des Quarzglasrohres 1 nach außen zu den äußeren Anschlüssen 10 geführt sind.

Carbonstrahler mit gewendelten Heizelementen gemäß Fig. 1 weisen gegenüber Carbonstrahlern mit einem ungewendelten Band eine etwa 2,5- bis 3-fach größere Oberfläche und damit 2,5- bis 3-fach größere Leistungsdichte auf. Auch gegenüber Infrarotstrahlern mit metallischen Heizelementen weisen mit Carbonbändem als Heizelement ausgestattete Infrarotstrahler eine wesentlich höhere Leistungsdichte auf. So ist eine wesentlich niedrigere Temperatur der Carbonbänder als Heizelement notwendig gegenüber Heizelementen, die aus Metall gebildet sind, um die gleiche Leistungsdichte zu erreichen. In konkreten Fällen wurden Leistungsdichten von 900 kW/m² bei Wolfram-Halogenstrahlern bei etwa 3000 Kelvin erzielt, während das entsprechend gewendelte Carbonband für die gleiche Leistungsdichte lediglich auf eine Temperatur von etwa 2170 Kelvin gebracht werden musste.

Der in Fig. 1 dargestellte Infrarotstrahler kann bei Temperaturen > 1000°C betrieben werden. Hierfür ist ein Verhältnis des Innendurchmessers des Quarzglasrohres zu dem Durchmesser der Wendel des Heizelementes von mindestens 1,5, insbesondere von 1,7 notwendig. Bei einem Durchmesserverhältnis von mindestens 2,5 kann das Heizelement mit Temperaturen von > 1500°C betrieben werden.

Die Abstandshalter 3 sind beispielsweise aus Molybdän. Es kommen auch Wolfram oder Tantal bzw. Legierungen der genannten Metalls in Frage. Die Ausdehnung der Abstandshalter 3 in axialer Richtung ist größer als der axiale Zwischenraum zwischen zwei Heizwendelabschnitten der Heizelemente 2. Zwischen den einzelnen Abstandshaltern 3 und dem Heizelement 2 ist jeweils ein isolierender Keramikeinsatz 11 angeordnet, um eine Schädigung des Heizelementes 2 und damit einen vorzeitigen Ausfall zu vermeiden. Der Keramikeinsatz ist aus Aluminiumoxid oder Zirkondioxid hergestellt, je nach beabsichtigter Betriebstemperatur.

Verschiedene spezielle Ausführungsformen der Abstandshalter 3 sind in den Fig. 2 bis 9 dargestellt. Fig. 2 zeigt eine sehr einfache und kostengünstige Ausführungsform. Fig. 3 zeigt diese Ausführungsform mit einem Keramikeinsatz 11. Die in den Fig. 2 bis 8 dargestellten Ausführungsformen sind vorzugsweise aus Metallen hergestellt, wobei kompliziertere Ausführungsformen, wie sie in den Fig. 4 bis 8 dargestellt sind, aus einzelnen Teilen zusammengeschweißt sein können. Der in Fig. 4 dargestellte Abstandshalter ist aufgrund seiner konzentrischen Ausbildung und 2-seitigen Fixierung des Inneren Ringes besonders stabil, ebenso wie der Abstandshalter gemäß Fig. 7, bei dem ein ringförmiger Teil 12 von einem Dreieck 13 umgeben ist. Bei dieser Ausführungsform ist die Kontaktfläche zwischen dem Abstandshalter 3 und dem Quarzglasrohr 1 besonders gering. Die Ausführungsformen nach Fig. 5 und 6 sind sehr ähnlich, wobei bei beiden ein innerer Ring 14 von Federarmen 15;15' umgeben ist, die den inneren Ring 14 gegen das Quarzglasrohr 1 abstützen. Fig. 8 zeigt eine weitere Ausführungsform, bei der zwei Ringe 14;14' konzentrisch zueinander angeordnet sind.

In Fig. 9 ist ein Abstandshalter 3 aus einem keramischen Material (Aluminiumoxid oder Zirkondioxid) dargestellt. Bei dieser Ausführungsform ist die Anordnung eines zusätzlichen Keramikeinsatzes, 11 nicht erforderlich. Dieser Abstandshalter weist Öffnungen 16 auf, die verhindern, dass innerhalb des Strahlers mehrere voneinander abgeschlossene Räume entstehen. Die Öffnungen ermöglichen ein problemloses Evakuieren des Quarzglasrohres 1.

Eine Ausführungsform der Carbonwendelkontaktierung ist in den Fig. 10 bis 13 dargestellt. Fig. 10 zeigt ein Kontaktelement 4 aus einem federnden Material, beispielsweise aus Molybdän. Fig. 11 zeigt das Kontaktelement, das über das Carbonband des Heizelementes 2 geschoben ist und dieses beidseitig umfasst. Zwischen beiden Materialien ist Grafitpapier 17 zur Verbesserung der Kontaktierung gelegt. Dieser Schichtverbund wird zusammengedrückt und an der mit "X" bezeichneten Schweißstelle 18 mittels Widerstandsschweißen order Laserschweißen verschweißt, wobei die beiden Schenkel des Kontaktelementes direkt miteinander verbunden werden und das Carbonband des Heizelementes 2 sowie das Graphitpapier 17 zwischen sich einschließen. Fig. 12 zeigt die schematische Ansicht dieser Kontaktierung, wobei die Schweißstellen 18 markiert sind. Dabei ist die Schnittansicht längs der Linie A-A in Fig. 13 dargestellt. Fig. 14 und 15 zeigen eine weitere Ausführungsform der Kontaktierung, wobei Fig. 15 einen Schnitt entlang der Linie A-A aus Fig. 14 zeigt. Dabei ist die Carbonwendel des Heizelementes 2 von einer Hülse 5 umgeben. Zwischen der Hülse 5 und der Carbonwendel des Heizstrahlers 2 ist Grafitpapier 17' angeordnet. Die Hülse 5 ist aus Molybdän hergestellt. Im Inneren des Heizelementes 2 ist im Bereich der Hülse 5 eine innere Hülse 19 angeordnet, die in die nach außen führende Anschlussfahne 6 mündet. Zwischen der inneren Hülse 19 und dem Heizelement 2 ist ebenfalls Grafitpapier 17 angeordnet. Die Schichten liegen dicht aufeinander, die Abstände in den Zeichnungen (Fig. 11, 13 und 15) sind lediglich der besseren Übersicht halber vorhanden. Zwischen dem Grafitpapier 17; 17' und dem Heizelement 2 kann eine Edelmetallpaste oder ein auf den Enden des Heizelementes 2 aufgebrachter metallischer Überzug, vorzugsweise aus Nickel oder einem Edelmetall, angeordnet sein, wobei der metallische Überzug galvanisch auf das Heizelement aufgebracht sein kann. Dieser Überzug bzw. die Edelmetallpaste kann sowohl auf der inneren als auch auf der äußeren Seite des Heizelementes 2 angeordnet sein, d.h. sowohl zwischen dem Heizelement 2 und der inneren Hülse 19 als auch zwischen dem Heizelement 2 und der äußeren Hülse 5. Der Überzug bzw. die Edelmetallpaste sind der besseren Übersicht halber in den Figuren nicht dargestellt.

## Patentansprüche

1. Infrarotstrahler mit einem in einem Quarzglasrohr angeordneten, Carbonfasern enthaltenden Heizelement, dessen Enden mit durch die Wand des Quarzglasrohres führenden Kontaktelementen verbunden sind, und wobei das Heizelement (2) die Form eines spiralförmigen oder gewendelten Bandes aufweist, **dadurch gekennzeichnet, dass** das Heizelement (2) beabstandet von der Wand des Quarzglasrohres (1) angeordnet ist und dass das Heizelement (2) mittels Abstandhaltern (3) zu der Achse des Quarzglasrohres (1) zentriert angeordnet ist und wobei die Kontaktelemente (4) an ihren mit dem Heizelement (2) verbundenen Enden aus federndem Material gebildet sind, wobei die Enden der Kontaktelemente (4), die mit dem Heizelement (2) verbunden sind, als die Enden des Heizelementes (2) umgreifende Hülsen (5) ausgebildet sind.

2. Infrarotstrahler nach Anspruch 1, **dadurch gekennzeichnet, dass** der Innendurchmesser des Quarzglasrohres (1) mindestens 1,5 mal so groß ist wie der Durchmesser der Spirale oder Wendel des Heizelementes (2).

3. Infrarotstrahler nach mindestens einem der Ansprüche 1 bis 2, **dadurch gekennzeichnet, dass** die Abstandshalter (3) aus Molybdän und/oder Wolfram und/oder Tantal oder einer Legierung aus diesen Metallen gebildet sind.

4. Infrarotstrahler nach mindestens einem der Ansprüche 2 bis 3, **dadurch gekennzeichnet, dass** die Abstandshalter (3) zumindest an ihrer dem Heizelement (2) zugewandten Seite eine solche Ausdehnung in Längsrichtung des Heizelementes (2) aufweisen, die größer ist als die in dieser Längsrichtung gebildeten Abstände zwischen den Windungen des Heizelementes (2).

5. Infrarotstrahler nach mindestens einem der Ansprüche 1 bis 4, **dadurch gekennzeichnet, dass** zwischen Heizelement (2) und Abstandshaltern (3) Keramik (11), insbesondere Aluminiumoxid oder Zirkondioxid, angeordnet ist.

6. Infrarotstrahler nach Anspruch 1, **dadurch gekennzeichnet, dass** das federnde Material aus Molybdän gebildet ist.

7. Infrarotstrahler nach Anspruch 1, **dadurch gekennzeichnet, dass** die Hülsen (5) aus Molybdän gebildet sind.

8. Infrarotstrahler nach mindestens einem der Ansprüche 1 bis 7, **dadurch gekennzeichnet, dass** zwischen den Enden des Heizelementes (2) und den Kontaktelementen (4) Grafit, insbesondere als Grafitpapier (17;17') angeordnet ist.

9. Infrarotstrahler nach Anspruch 8, **dadurch gekennzeichnet, dass** zwischen dem Grafit und dem Heizelemente (2) eine Edelmetallpaste und/oder ein auf den Enden des Heizelementes (2) aufgebrachter metallischer Überzug angeordnet ist.

10. Infrarotstrahler nach Anspruch 9, **dadurch gekennzeichnet, dass** der metallische Überzug aus Nickel oder einem Edelmetall gebildet ist.

11. Infrarotstrahler nach Anspruch 9 oder 10, **dadurch gekennzeichnet, dass** der metallische Überzug galvanisch aufgebracht ist.

12. Infrarotstrahler nach mindestens einem der Ansprüche 1 bis 11, **dadurch gekennzeichnet, dass** kontaktgebende Teile mittels Widerstandsschweißung oder Laserschweißung miteinander verbunden sind.

13. Verfahren zum Betreiben eines Infrarotstrahlers nach Anspruch 1, **dadurch gekennzeichnet, dass** das Heizelement (2) auf eine Temperatur von größer als 1000°C, vorzugsweise größer als 1500°C, erhitzt wird.

## Claims

1. Infrared radiator having a carbon fibre-containing heating element that is arranged in a quartz glass tube and whose ends are connected to contacting elements that are guided through the wall of the quartz glass tube, and whereby the heating element (2) takes the shape of a spiral-shaped or coiled tape, **characterised in that** the heating element (2) is arranged at a distance from the wall of the quartz glass tube (1), and **in that** the heating element (2) is arranged centred with respect to the axis of the quartz glass tube (1) by means of spacers (3), and whereby the ends of the contacting elements (4) that are connected to the heating element (2) are made of an elastic material, whereby the ends of the contacting elements (4) that are connected to the heating element (2) are designed to be sleeves (5) surrounding the ends of the heating element (2).

2. Infrared radiator according to claim 1, **characterised in that** the internal diameter of the quartz glass tube (1) is at least 1,5-fold the diameter of the spiral or coil of the heating element (2).

3. Infrared radiator according to at least one of the claims 1 to 2, **characterised in that** the spacers (3) are made of molybdenum and/or tungsten and/or tantalum or an alloy of said metals.

4. Infrared radiator according to at least one of the claims 2 to 3, **characterised in that**, at least on their side facing the heating element (2), the extension of the spacers (3) in longitudinal direction of the heating element (2) is larger than the distances between the coils of the heating element (2) that are formed in said longitudinal direction.

5. Infrared radiator according to at least one of the claims 1 to 4, **characterised in that**, ceramic material (11), in particular aluminium oxide or zirconium dioxide, is arranged between heating element (2) and spacers (3).

6. Infrared radiator according to claim 1, **characterised in that** the elastic material is made of molybdenum.

7. Infrared radiator according to claim 1, **characterised in that** the sleeves (5) are made of molybdenum.

8. Infrared radiator according to at least one of the claims 1 to 7, **characterised in that** graphite, in particular in the form of graphite paper (17; 17'), is arranged between the ends of the heating element (2) and the contacting elements (4).

9. Infrared radiator according to claim 8, **characterised in that** a noble metal paste and/or a metallic coating applied to the ends of the heating element (2) is arranged between the graphite and the heating element (2).

10. Infrared radiator according to claim 9, **characterised in that** the metallic coating is made of nickel or a noble metal.

11. Infrared radiator according to claim 9 or 10, **characterised in that** the metallic coating is applied by electroplating.

12. Infrared radiator according to at least one of the claims 1 to 11, **characterised in that** contacting parts are connected to each other through resistance welding or laser welding.

13. Method for operating an infrared radiator according to claim 1, **characterised in that** the heating element (2) is heated to a temperature of more than 1,000 °C, preferably more than 1,500 °C.

## Revendications

1. Radiateur infrarouge comprenant un élément chauffant disposé dans un tube en verre de quartz, contenant des fibres de carbone dont les extrémités sont reliées à des éléments de contact menant à travers la paroi du tube en verre de quartz, et dans lequel l'élément chauffant (2) présente la forme d'un ruban en forme de spirale ou hélicoïdal, **caractérisé en ce que** l'élément chauffant (2) est disposé à distance de la paroi du tube en verre de quartz (1) et que l'élément chauffant (2) est disposé de manière centrée par rapport à l'axe du tube en verre de quartz (1) au moyen d'écarteurs (3) et dans lequel les éléments de contact (4) sont formés de matériau élastique à leurs extrémités reliées à l'élément chauffant (2), dans lequel les extrémités des éléments de contact (4) qui sont reliées à l'élément chauffant (2) sont réalisées en tant que manchons (5) enveloppant les extrémités de l'élément chauffant (2).

2. Radiateur infrarouge selon la revendication 1, **caractérisé en ce que** le diamètre interne du tube en verre de quartz (1) est au moins 1,5 fois aussi grand que le diamètre de la spirale ou de l'hélice de l'élément chauffant (2).

3. Radiateur infrarouge selon au moins une des revendications 1 à 2, **caractérisé en ce que** les écarteurs (3) sont formés à partir de molybdène et/ou de tungstène et/ou de tantale ou d'un alliage de ces métaux.

4. Radiateur infrarouge selon au moins une des revendications 2 à 3, **caractérisé en ce que** les écarteurs (3) présentent au moins sur leur côté tourné vers l'élément chauffant (2) une extension dans la direction longitudinale de l'élément chauffant (2) qui est supérieure aux distances formées dans cette direction longitudinale entre les spires de l'élément chauffant (2).

5. Radiateur infrarouge selon au moins une des revendications 1 à 4, **caractérisé en ce que** de la céramique (11), notamment de l'oxyde d'aluminium ou du dioxyde de zirconium, est disposée entre l'élément chauffant (2) et les écarteurs (3).

6. Radiateur infrarouge selon la revendication 1, **caractérisé en ce que** le matériau élastique est formé à partir de molybdène.

7. Radiateur infrarouge selon la revendication 1, **caractérisé en ce que** les manchons (5) sont formés à partir de molybdène.

8. Radiateur infrarouge selon au moins une des revendications 1 à 7, **caractérisé en ce que** du graphite, notamment en tant que papier de graphite (17 ; 17') est disposé entre les extrémités de l'élément chauffant (2) et les éléments de contact (4).

9. Radiateur infrarouge selon la revendication 8, **caractérisé en ce qu'**une pâte de métal noble et/ou un revêtement métallique appliqué sur les extrémités de l'élément chauffant (2) est disposé(e) entre le graphite et l'élément chauffant (2).

10. Radiateur infrarouge selon la revendication 9, **caractérisé en ce que** le revêtement métallique est formé à partir de nickel ou d'un métal noble.

11. Radiateur infrarouge selon la revendication 9 ou 10, **caractérisé en ce que** le revêtement métallique est appliqué de manière galvanique.

12. Radiateur infrarouge selon au moins une des revendications 1 à 11, **caractérisé en ce que** des parties de contact sont reliées entre elles au moyen d'un soudage par résistance ou d'un soudage laser.

13. Procédé d'exploitation d'un radiateur infrarouge selon la revendication 1, **caractérisé en ce que** l'élément chauffant (2) est chauffé à une température supérieure à 1000°C, de préférence supérieure à 1500°C.
